# EUROPÄISCHE PATENTSCHRIFT

(11) **EP 0 966 605 B1**
(45) Veröffentlichungstag und Bekanntmachung des Hinweises auf die Patenterteilung: **05.02.2003**
(21) Anmeldenummer: 98936104.3
(22) Anmeldetag: 06.06.1998
(51) Int. Cl.: F02M 55/02, F02M 63/00

(54) **KRAFTSTOFFEINSPRITZEINRICHTUNG FÜR BRENNKRAFTMASCHINEN**
FUEL INJECTION DEVICE FOR INTERNAL COMBUSTION ENGINES
DISPOSITIF D'INJECTION DE CARBURANT DESTINE A DES MOTEURS A COMBUSTION INTERNE

(30) Priorität: 22.10.1997 DE 19746563
(43) Veröffentlichungstag der Anmeldung: 29.12.1999
(73) Patentinhaber: ROBERT BOSCH GMBH, 70442 Stuttgart (DE)
(72) Erfinder: REMBOLD, Helmut, D-70435 Stuttgart (DE); KELLNER, Andreas, D-71969 Möglingen (DE)
(86) Internationale Anmeldenummer: DE9801538
(87) Internationale Veröffentlichungsnummer: WO99020894

(56) Entgegenhaltungen:
- EP-A- 0 735 268
- WO-A-99/13215
- DE-A- 19 607 070
- DE-A- 19 652 831
- US-A- 5 537 980
- US-A- 5 626 114

## Beschreibung

### Stand der Technik

Die Erfindung geht von einer Kraftstoffeinspritzeinrichtung für Brennkraftmaschinen nach der Gattung des Patentanspruchs 1 aus. Bei einer derartigen aus der Fachzeitschrift "mot Nr. 13/1997, Ausgabe vom 7. Juni 1997, Seite 62", bekannten Kraftstoffeinspritzeinrichtung für Brennkraftmaschinen befüllt eine Hochdruckpumpe einen Hochdrucksammelraum (Common Rail) mit unter hohem Druck stehenden Kraftstoff aus einem Vorratstank. Von diesem vorzugsweise durch eine Verteilerleiste gebildeten Hochdrucksammelraum führen sämtliche Einspritzleitungen zu den einzelnen Einspritzventilen ab. Die Kraftstoffhochdruckpumpe wird dabei mittels einer Vorförderpumpe mit Kraftstoff aus einem Kraftstoffvorratstank versorgt, die über ein Niederdruckleitungssystem in einen Arbeitsraum der Hochdruckpumpe fördert. Dabei ist bei der bekannten Kraftstoffeinspritzeinrichtung zur Steuerung der Hochdruckfördermenge der Hochdruckpumpe ein Steuerventil in das Niederdruckleitungssystem eingesetzt. Dieses Steuerventil steuert dabei den Durchfluß von einer Niederdruckförderleitung in den Arbeitsraum der Hochdruckpumpe, wobei vom pumpenseitigen Teil dieser Förderleitung eine Hochdruckleitung zum Hochdrucksammelraum abführt. Die Einstellung der Hochdruckfördermenge an der Hochdruckförderpumpe erfolgt nunmehr durch das Verschließen des Überströmquerschnittes zwischen dem vom Pumpenarbeitsraum abführenden Leitungsteil in das Niederdruckleitungssystem während der Förderhubphase der Hochdruckförderpumpe. Dabei versorgt die Vorförderpumpe den Pumpenarbeitsraum ununterbrochen mit Kraftstoff, der das Steuerventil im Niederdruckleitungssystem zunächst passiert. Zu Beginn der Förderhubbewegung der Hochdruckförderpumpe bleibt das Steuerventil geöffnet, so daß zunächst ein Teil des im Pumpenarbeitsraum befindlichen Kraftstoffes in das Niederdruckleitungssystem zurückgedrückt wird. Soll eine Hochdruckförderung an der Hochdruckpumpe erfolgen, verschließt das Steuerventil den Überströmquerschnitt in das Niederdruckleitungssystem, so daß nunmehr im weiteren Verlauf der Förderhubbewegung der Hochdruckpumpe ein Kraftstoffhochdruck im Pumpenarbeitsraum aufgebaut wird, der über die Druckleitung in den Hochdrucksammelraum weitergeleitet wird. Dabei erfolgt die Steuerung der Hochdruckfördermenge über den Zeitpunkt des Verschließens des Überströmquerschnittes vom Pumpenarbeitsraum in das Niederdruckarbeitssystem durch das Steuerventil, wobei sich die Hochdruckfördermenge verringert, je später das steuerventil diesen Überströmquerschnitt verschließt und umgekehrt.

Dabei weist die bekannte Kraftstoffeinspritzeinrichtung für Brennkraftmaschinen jedoch den Nachteil auf, daß die gesamte von der Vorförderpumpe geförderte Kraftstoffmenge zunächst in den Arbeitsraum der Hochdruckpumpe einströmt und anschließend zumindest teilweise von dieser wieder zurück in das Niederdruckleitungssystem verdrängt wird. Dabei kommt es bei diesem anfänglichen Ausschieben des Kraftstoffes aus dem Arbeitsraum der Hochdruckpumpe zu einer unnötigen Kraftstoffmassenbewegung, die den Wirkungsgrad der Hochdruckförderpumpe unnötig verringert.

Durch die WO 99 13215 A, die Stand der Technik nach Artikel 54(3) EPÜ ist, ist außerdem eine Kraftstoffeinspritzeinrichtung bekannt, die eine Kraftstoffhochdruckpumpe aufweist, die einen Hochdrucksammelraum mit Kraftstoffhochdruck befüllt, von dem Einspritzleitungen zu den einzelnen Einspritzventilen abführen. Es ist eine Kraftstoff aus einem Vorratstank über ein Niederdruckleitungssystem in einen Arbeitsraum der Hochdruckpumpe fördernde Vorförderpumpe vorgesehen und wenigstens ein Steuerventil zur Steuerung der Hochdruckfördermenge der Hochdruckpumpe. In das Niederdruckleitungssystem sind Mittel eingesetzt,die den Kraftstoff-Füllstrom in den Arbeitsraum der Hochdruckpumpe auf das momentan benötigte Füllvolumen einstellen. Das Niederdruckleitungssystem weist drei von der Vorförderpumpe gemeinsam befüllte Abzweigungen auf, von denen eine erste Verzweigung eine Förderleitung zur Hochdruckpumpe, eine zweite Verzweigung eine Schmierölleitung in ein die Hochdruckpumpe antreibendes Triebwerk und eine dritte Verzweigung eine Rücklaufleitung in den Vorratstank bildet. In die Rücklaufleitung ist ein elektrisches Drucksteuerventil eingesetzt und in die Förderleitung zur Hochdruckpumpe ist ein weiteres Druckventil eingesetzt, die die Steuermittel zur Befüllung des Arbeitsraums der Hochdruckpumpe bilden.

### Vorteile der Erfindung

Die erfindungsgemäße Kraftstoffeinspritzeinrichtung für Brennkraftmaschinen mit den kennzeichnenden Merkmalen des Patentanspruchs 1 hat demgegenüber den Vorteil, daß die Vorförderpumpe den Pumpenarbeitsraum der Hochdruckförderpumpe tatsächlich nur mit der momentan benötigten Kraftstoffmenge befüllt, so daß eine unnötige zusätzliche Verdrängerarbeit der Pumpenkolben der Hochdruckförderpumpe vermieden werden kann. Dabei erfolgt diese bedarfsgerechte Förderstrombefüllungssteuerung des Pumpenarbeitsraumes der Hochdruckförderpumpe in konstruktiv einfacher Weise über Steuermittel im von der Vorförderpumpe befüllten Niederdruckkreislauf. Der Niederdruckkreislauf ist dabei in drei Verzweigungen aufgeteilt, die gemeinsam von der vorzugsweise als Elektrokraftstofförderpumpe ausgebildeten Vorförderpumpe mit Kraftstoff befüllt werden. Dabei wird eine erste Verzweigung durch eine Förderleitung zum Pumpenarbeitsraum der Hochdruckförderpumpe gebildet, in die ein Konstantdruckregelventil eingesetzt ist. Eine zweite Verzweigung bildet eine Schmierölleitung, die eine Triebwerkskammer des Pumpenantriebs der Hochdruckförderpumpe durchströmt und diese dabei schmiert und kühlt. Diese Schmierölleitung weist dabei in Strömungsrichtung nach dem Pumpentriebwerk vorzugsweise eine Rückströmdrosselstelle auf und mündet über eine, die dritte Verzweigung bildende, Rücklaufleitung in den Vorratstank. In diese Rücklaufleitung in den Vorratstank ist dabei ein elektrisches Drucksteuerventil, vorzugsweise ein Magnetventil eingesetzt. Dieses elektrische Drucksteuerventil bildet im Zusammenwirken mit dem Konstantdruckventil in der Förderleitung zur Hochdruckpumpe die Steuermittel, über die der Befüllungsgrad des Pumpenarbeitsraumes der Hochdruckpumpe einstellbar ist. Dabei ist der Haltedruck bzw. Mindestöffnungsdruck des elektrischen Drucksteuerventils in der Rücklaufleitung kleiner ausgebildet als der Öffnungsdruck des Konstantdruckventils in der Förderleitung zur Hochdruckpumpe und gleichzeitig größer ausgebildet als der Strömungswiderstand in der Schmierölleitung. Auf diese Weise wird ein sicheres Durchströmen der Schmierölleitung und damit eine sichere Kühlung und Schmierung des Pumpentriebwerkes gewährleistet. Ein weiterer Vorteil wird durch das zusätzliche Vorsehen einer Bypaßleitung zwischen der Förderseite der Vorförderpumpe und dem Hochdrucksammelraum erreicht, in die ein in Richtung Hochdrucksammelraum öffnendes Rückschlagventil eingesetzt ist. Auf diese Weise läßt sich beim Start der zu versorgenden Brennkraftmaschine ein rascher Druckaufbau im Hochdrucksammelraum erreichen, wobei der Einspritzdruck im Hochdrucksammelraum dabei auf den von der Vorförderpumpe maximal verfügbaren Wert eingestellt werden kann. Um dabei keine Strömungsverluste über die Schmierölleitung auftreten zu lassen, ist es vorteilhaft in Reihe zur Drosselstelle in der Schmierölleitung einen sogenannten Flow-Limiter anzuordnen, der ab einem bestimmten maximalen Durchfluß die Verbindung zum Vorratstank unterbricht. Zur raschen Druckentlastung der Kraftstoffeinspritzeinrichtung nach dem Abstellen der Brennkraftmaschine ist es zudem vorteilhaft, ein 2/2-Magnetsteuerventil in einer Entlastungsleitung des Hochdrucksammelraumes vorzusehen, die in den Vorratstank einmündet. Über eine diesem Ventil vorgeschaltete Drossel kann zudem der Druck bei offenem Steuerventil rasch abgebaut werden. Weiterhin ist bei Systemen mit variablem Einspritzdruck eine rasche Anpassung auf ein niedrigeres Druckniveau möglich. Um bei hohen Umgebungstemperaturen und kleinen Einspritzmengen bzw. Hochdruckfördermengen die aufgrund des niedrigen Förderstroms bestehende Gefahr einer Überhitzung der Hochdruckpumpe zu vermeiden, wird das Steuerventil in der Entlastungsleitung des Hochdrucksammelraumes während der Einspritzpausen gezielt aufgesteuert, wenn die Umgebungs- bzw. Kraftstofftemperatur einen vorgegebenen Wert überschreitet. Die daraus resultierende Zunahme des Förderstroms in den Pumpenarbeitsraum der Hochdruckpumpe gewährleistet dann eine ausreichende Kühlung der Hochdruckpumpe.

Weitere Vorteile und vorteilhafte Ausgestaltungen des Gegenstandes der Erfindung sind der Beschreibung, der Zeichnung und den Patentansprüchen entnehmbar.

### Zeichnung

Zwei Ausführungsbeispiele der erfindungsgemäßen Kraftstoffeinrichtung für Brennkraftmaschinen sind in der Zeichnung dargestellt und werden im folgenden näher erläutert.

Es zeigen die Figur 1 eine vereinfachte Prinzipskizze eines ersten Ausführungsbeispieles, bei dem der Niederdruckkreislauf drei Verzweigungen aufweist und die Figur 2 ein zweites Ausführungsbeispiel analog zur Figur 1, bei dem zusätzlich eine Bypaßleitung zwischen der Vorförderpumpe und dem Hochdrucksammelraum vorgesehen ist.

### Beschreibung der Ausführungsbeispiele

Das in der Figur 1 schematisch dargestellte erste Ausführungsbeispiel der erfindungsgemäßen Kraftstoffeinspritzeinrichtung für Brennkraftmaschinen weist eine Kraftstoffhochdruckpumpe 1 auf, in der ein axial hin- und hergehend angetriebener Pumpenkolben 3 mit seiner Stirnfläche einen Pumpenarbeitsraum 5 begrenzt. Von diesem Pumpenarbeitsraum 5 führt eine Einspritzleitung 7 ab, die andererseits in einen Hochdrucksammelraum 9 einmündet, wobei in der Einspritzleitung 7 ein in Richtung Hochdrucksammelraum 9 öffnendes Auslaßrückschlagventil 11 eingesezt ist. Von dem Hochdrucksammelraum (Common Rail-Verteilerleiste) führen Einspritzleitungen 13 zu den einzelnen Einspritzventilen 15 ab. Diese Einspritzventile 15 können dabei direkt in die Brennräume der einzelnen Zylinder der zu versorgenden Brennkraftmaschine oder alternativ in deren Ansaugkanäle einmünden.

Zur Kraftstoffversorgung der Hochdruckförderpumpe 1 ist weiterhin eine Niederdruckvorförderpumpe 17 vorgesehen, die Kraftstoff über eine Ansaugleitung 19 aus einem Vorratstank 21 fördert. Die Vorförderpumpe 17 fördert dabei druckseitig in einen Niederdruckkreislauf, der im ersten Ausführungsbeispiel drei Verzweigungsleitungen aufweist, die gemeinsam von der Vorförderpumpe 17 mit Kraftstoff befüllbar sind. Dabei bildet eine erste Verzweigung eine Förderleitung 23 zur Hochdruckpumpe 1, die dort in den Pumpenarbeitsraum 5 einmündet. In diese Förderleitung 23 ist dabei ein mechanisch einstellbares Konstantdruckventil 25 und zudem an der Einmündung in den Pumpenarbeitsraum 5 ein Einlaßrückschlagventil 27 eingesetzt. Eine zweite Verzweigung von der Förderseite der Vorförderpumpe 17 bildet eine Schmierölleitung 29, die ein die Hochdruckpumpe 1 antreibendes Triebwerk 31, vorzugsweise einen Kolbentrieb durchströmt. Nach dem Austritt aus dem Triebwerk 31 mündet die Schmierölleitung 29 (Kühlölleitung) in den Vorratstank 21, wobei in Strömungsrichtung nach dem Triebwerk 31 eine Rücklaufdrosselstelle 33 in der Schmierölleitung 29 vorgesehen ist. Eine dritte Verzweigung des Niederdruckleitungssystems wird durch eine Rücklaufleitung 35 gebildet, die gemeinsam mit der Schmierölleitung 29 in den Vorratstank 21 einmündet und in die ein elektrisch ansteuerbares Drucksteuerventil 37 eingesetzt ist. Dieses Drucksteuerventil 37 ist dabei vorzugsweise als magnetventilgesteuertes Steuerventil ausgebildet.

Zur Kontrolle des Druckes im Hochdrucksammelraum 9 kann zudem ein Drucksensor 39 an diesem vorgesehen sein. Desweiteren ist ein Kraftstoffilter 41 in das Niederdruckleitungssystem eingesetzt, vorzugsweise nahe dem förderseitigen Austritt aus der Vorförderpumpe 17.

Das erste Ausführungsbeispiel der erfindungsgemäßen Kraftstoffeinspritzeinrichtung für Brennkraftmaschinen arbeitet in folgender Weise. Mit Beginn des Motorbetriebs der zu versorgenden Brennkraftmaschine stellt die Vorförderpumpe 17 den zum Betrieb der Hochdruckförderpumpe 1 erforderlichen Volumenstrom bereit. Dazu fördert die Vorförderpumpe 17 Kraftstoff über die Ausaugleitung 19 aus dem Vorratstank 21 in die einzelnen Teilleitungen 23, 29 und 35 des Niederdruckleitungssystems. Dabei ist der Mindesthalte- bzw. - öffnungsdruck des elektrischen Steuerventils 37 in der Rücklaufleitung 35 so ausgelegt, daß in stromlosem Zustand noch ein vorbestimmter Druck (vorzugsweise ca. 0,3 bar) abfällt, um eine Mindestdurchströmmenge durch die Schmierölleitung 29 und das Triebwerk 31 zu gewährleisten. Dieser Schmieröl- bzw. Kühlförderstrom in der Schmierölleitung 29 für das Pumpentriebwerk 31 ist dabei durch den aufgebauten Vordruck und den Querschnitt der Rücklaufdrossel 33 bestimmt. Der Öffnungsdruck des Konstantdruckventils 25 in der Förderleitung 23 liegt dabei oberhalb des Mindesthaltedrucks des elektrischen Steuerventils 37.
Alternativ kann der erhöhte Öffnungsdruck des Konstantdruckventils 25 auch direkt im Einlaßventil 27 der Hochdruckpumpe 1 realisiert werden. Die Verwendung des zusätzlichen Druckventils 25 ist dabei dann besonders vorteilhaft, wenn bei einer Mehrkolbenpumpe Füllungsunterschiede vermieden werden sollen, die aus Toleranzen beim Öffnungsdruck der Einlaßventile resultieren können.

Im Teillastbetrieb der Brennkraftmaschine wird nun über das elektrisch verstellbare Drucksteuerventil 37 der Vordruck im Niederdruckkreislauf so eingestellt, daß entsprechend der Druckdifferenz am Konstantdruckventil 25 (Öffnungsdruck vorzugsweise ca. 0,5 bar) gerade die zur Einspritzung benötigte Kraftstoffmenge passieren kann und in den Pumpenarbeitsraum 5 einströmt. Dabei liegt der Öffnungsdruck des Einlaßrückschlagventils 27 unterhalb des Öffnungsdruckes des Druckventils 25. Die während der Einspritzpause in den Pumpenarbeitsraum 5 der Hochdruckpumpe 1 eingeströmte Kraftstoffmenge wird während des Förderhubs in Richtung oberer Totpunkt des Pumpenkolbens 3 nunmehr komprimiert und strömt nach Überschreiten eines bestimmten Einspritzdruckwertes über das Auslaßrückschlagventil 11 in den Hochdrucksammelraum 9 über. Dort setzt sich der Kraftstoffhochdruck über die Einspritzleitungen 13 an die jeweiligen Einspritzventile 15 fort und wird dort in bekannter Weise gesteuert zur Einspritzung gebracht.

Der dabei aufgrund der negativen Mengenbilanz im Pumpenarbeitsraum 5 im Teillastbereich während der Ansaugphase entstehende Kraftstoffdampf wird dabei beim sich anschließenden Förderhub des Pumpenkolbens 3 wieder kondensiert. Dabei wird durch die Einstellung eines definierten Öffnungsdruckes am Einlaßrückschlagventil 27 der Hochdruckpumpe 1 sichergestellt, daß die Entstehung von Kraftstoffdampf auf den Pumpenarbeitsraum 5 begrenzt bleibt, wodurch ein reproduzierbarer Förderstrom der Hochdruckpumpe 1 garantiert ist. Soll die Einspritzmenge an den Einspritzventilen 15 und somit die von der Hochdruckpumpe 1 zu fördernde Kraftstoffhochdruckmenge erhöht werden, wird der Öffnungsdruck am elektrischen Drucksteuerventil entsprechend erhöht, so daß eine größere Fördermenge der Vorförderpumpe 17 über die Förderleitung 23 in den Pumpenarbeitsraum 5 der Hochdruckpumpe 1 gelangt. Dabei vermeidet die Rücklaufdrossel 33 ein unkontrolliertes Abströmen von Förderkraftstoff über die Schmierölleitung 29. Die in den Pumpenarbeitsraum 5 geförderte Fördermenge läßt sich somit von Einspritzung zu Einspritzung individuell über den öffnungsdruck des elektrischen Drucksteuerventils 37 in Abhängigkeit zum Öffnungsdruck des Druckventils 25 einstellen.

Das in der Figur 2 dargestellte zweite Ausführungsbeispiel der erfindungsgemäßen Kraftstoffeinspritzeinrichtung für Brennkraftmaschinen weist den Grundaufbau des in der Figur 1 beschriebenen ersten Ausführungsbeispiels auf und ist lediglich um zwei weitere Funktionen ergänzt. Dabei weist die Kraftstoffeinspritzeinrichtung gemäß Figur 2 eine zusätzliche Bypaßleitung 43 auf, die vom förderdruckseitigen Bereich des Niederdruckleitungssystems ausgehend in den Hochdrucksammelraum 9 einmündet. Dabei ist in dieser Bypaßleitung 43 ein in Richtung Hochdrucksammelraum 9 öffnendes Rückschlagventil 45 eingesetzt. Die Bypaßleitung 43 ermöglicht dabei das direkte Befüllen des Hochdrucksammelraumes 9 von der Vorföderpumpe 17, so daß der Einspritzdruck im Hochdrucksammelraum 9 beim Start der zu versorgenden Brennkraftmaschine sehr schnell auf den von der Vorförderpumpe 17 maximal verfügbaren Druckwert aufgebaut werden kann. Dies ist bei Einspritzsystemen an fremdgezündeten Brennkraftmaschinen vorteilhaft, da sich beim Start der Brennkraftmaschine aufgrund von Gas- bzw. Lufteinschlüssen im Hochdruckkreis der Druckaufbau im Hochdrucksammelraum 9 verzögern kann. Der für die Einspritzung notwendige Einspritzdruck kann nunmehr sehr rasch auf den von der Vor förderpumpe 17 maximal verfügbaren Wert eingestellt werden. Um dabei Verlustströmungen über die Schmierölleitung 29 vermeiden zu können ist es Vorteilhaft, in Reihe zu der Rücklaufdrossel 33 ein Durchflußbegrenzungsventil 47 (flow limiter) in der Schmierölleitung 29 anzuordnen, das ab einem bestimmten Durchflußwert die Verbindung zum Vorratstank 21 unterbricht.

Desweiteren weist das in der Figur 2 dargestellte zweite Ausführungsbeispiel in Ergänzung zum in der Figur 1 dargestellten ersten Ausführungsbeispiel eine zusätzliche Entlastungsleitung 49 des Hochdrucksammelraumes 9 auf, die in einen Vorratstank 21 einmündet. In diese Entlastungsleitung 49 ist dabei ein elektrisch ansteuerbares 2/2-Wege-Steuerventil 51 eingesetzt, dem in Strömungsrichtung eine Drosselstelle 53 vorgeschaltet ist. Dabei kann über diese Entlastungsleitung 49 in vorteilhafter Weise der Druck im Hochdrucksammelraum 9 nach dem Abstellen der Brennkraftmaschine rasch abgebaut werden. Zudem ist insbesondere bei Einspritzsystemen mit variablem Einspritzdruck eine schnelle Anpassung des Druckes im Hochdrucksammelraum 9 auf ein niedrigeres Druckniveau möglich. Um bei hohen Umgebungstemperaturen und kleinen Einspritzmengen der Gefahr eines Heißlaufens der Hochdruckförderpumpe 1 aufgrund der niedrigen Förderstrommengen entgegenzuwirken, kann das 2/2-Wege-Steuerventil 51 auch während der Einspritzpausen die Entlastungsleitung aufsteuern, wenn die Umgebungs- bzw. Kraftstofftemperatur einen vorgegebenen Wert überschreitet. Die aus dieser Druckentlastung im Hochdrucksammelraum 9 resultierende Zunahme des Befüllungsförderstroms in den Pumpenarbeitsraum 5 der Hochdruckpumpe 1 ermöglicht dabei eine zusätzliche Kühlung der Hochdruckpumpe 1. Dabei ist das als Magnetventil ausgebildete 2/2-Wegeventil 51 so geschaltet, daß in stromlosem Zustand der Durchströmquerschnitt zum Vorratstank 21 freigegeben ist.

Mit der erfindungsgemäßen Kraftstoffeinspritzeinrichtung für Brennkraftmaschinen ist es somit möglich, durch eine entsprechende Steuerung im Niederdruckleitungssystem den Befüllungsgrad des Pumpenarbeitsraumes 5 der Hochdruckpumpe 1 auf das momentan tatsächlich benötigte Kraftstoffvolumen einzustellen, so daß eine überflüssige Verdrängungsarbeit der Hochdruckpumpe 1 vermieden werden kann. Dabei ist die erfindungsgemäße Kraftstoffeinspritzeinrichtung sowohl zur Versorgung von fremdgezündeten Brennkraftmaschinen als auch zur Versorgung von selbstzündenden Brennkraftmaschinen geeignet.

## Patentansprüche

1. Kraftstoffeinspritzeinrichtung für Brennkraftmaschinen mit einer Kraftstoffhochdruckpumpe (1), die einen Hochdrucksammelraum (9) mit Kraftstoffhochdruck befüllt, von dem Einspritzleitungen (13) zu den einzelnen Einspritzventilen (15) abführen und mit einer Kraftstoff aus einem Vorratstank (21) über ein Niederdruckleitungssystem in einen Arbeitsraum (5) der Hochdruckpumpe (1) fördernden Vorförderpumpe (17), sowie mit wenigstens einem Steuerventil zur Steuerung der Hochdruckfördermenge der Hochdruckpumpe (1), **dadurch gekennzeichnet, daß** Mittel in das Niederdruckleitungssystem eingesetzt sind, die den Kraftstoff-Füllstrom in den Arbeitsraum (5) der Hochdruckpumpe (1) auf das momentan benötigte Füllvolumen einstellen, daß das Niederdruckleitungssystem drei von der Vorförderpumpe (17) gemeinsam befüllte Abzweigungen aufweist, von denen eine erste Verzweigung eine Förderleitung (23) zur Hochdruckpumpe (1), eine zweite Verzweigung eine Schmierölleitung (29) in ein die Hochdruckpumpe (1) antreibendes Triebwerk (31) und eine dritte Verzweigung eine Rücklaufleitung (35) in den Vorratstank (21) bildet, wobei die Schmierölleitung (29) nach Austritt aus dem Triebwerk (31) in den Vorratstank (21) mündet, daß ein elektrisches Drucksteuerventil (37) in die Rücklaufleitung (35) und wenigstens ein weiteres Druckventil (25) in die Förderleitung (23) zur Hochdruckpumpe (1) eingesetzt ist, die die Steuermittel zur Befüllung des Arbeitsraums (5) der Hochdruckpumpe (1) bilden, und daß ein weiteres Druckventil in die Förderleitung (23), vorzugsweise nahe der Mündung in den Arbeitsraum (5) der Hochdruckpumpe (1) eingesetzt ist, das als in Richtung Hochdruckpumpe (1) öffnendes Rückschlagventil (27) ausgebildet ist.

2. Kraftstoffeinspritzeinrichtung nach Anspruch 1, **dadurch gekennzeichnet, daß** das Druckventil (25) in der Förderleitung (23) als Konstantdruckventil ausgebildet ist.

3. Kraftstoffeinspritzeinrichtung nach Anspruch 1, **dadurch gekennzeichnet, daß** die Schmierölleitung (29) eine, dem Pumpentriebwerk (31) in Strömungsrichtung nachgeschaltete Drosselstelle (33) aufweist.

4. Kraftstoffeinspritzeinrichtung nach Anspruch 1, **dadurch gekennzeichnet, daß** die Schmierölleitung (29) in Strömungsrichtung nach dem elektrischen Drucksteuerventil (37) in die Rücklaufleitung (35) einmündet.

5. Kraftstoffeinspritzeinrichtung nach Anspruch 1, **dadurch gekennzeichnet, daß** vom Arbeitsraum (5) der Hochdruckpumpe (1) eine Hochdruckleitung (7) abführt, die in den Hochdrucksammelraum (9) einmündet und in die ein in Richtung Hochdrucksammelraum (9) öffnendes Rückschlagventil (11) eingesetzt it.

6. Kraftstoffeinspritzeinrichtung nach Anspruch 1, **dadurch gekennzeichnet, daß** der Öffnungsdruck des Druckventils (25) in der Förderleitung (23) zur Hochdruckpumpe (1) größer ist als der Mindestöffnungsdruck des elektrischen Drucksteuerventils (37).

7. Kraftstoffeinspritzeinrichtung nach Anspruch 1, **dadurch gekennzeichnet, daß** der Mindestöffnungsdruck des elektrischen Drucksteuerventils (37) größer ist als der Strömungswiderstand in der Schmierölleitung (29).

8. Kraftstoffeinspritzeinrichtung nach Anspruch 1 , **dadurch gekennzeichnet, daß** eine zusätzliche Bypaßleitung (43) zwischen der Förderseite der vorförderpumpe (17) und dem Hochdrucksammelraum (9) vorgesehen ist, in die ein in Richtung Hochdrucksammelraum (9) öffnendes Rückschlagventil (45) eingesetzt ist.

9. Kraftstoffeinspritzeinrichtung nach Anspruch 1, **dadurch gekennzeichnet, daß** eine Entlastungsleitung (49) vom Hochdrucksammelraum (9) in den Vorratstank (21) abführt, in die ein elektrisches Steuerventil (51) eingesetzt ist.

10. Kraftstoffeinspritzeinrichtung nach Anspruch 9, **dadurch gekennzeichnet, daß** dem elektrischen Steuerventil (51) der Entlastungsleitung (49) in Strömungsrichtung eine Drosselstelle (53) vorgeschaltet ist.

11. Kraftstoffeinspritzeinrichtung nach Anspruch 1, **dadurch gekennzeichnet, daß** ein Kraftstoffilter (41) in das Niederdruckleitungssystem, vorzugsweise nahe des Austritts aus der Vorförderpumpe (17) eingesetzt ist.

## Claims

1. Fuel injection system for internal combustion engines, with a high-pressure fuel pump (1), which fills a high-pressure collection chamber (9) with high fuel pressure, from which injection lines (13) lead away to the individual injection valves (15), and with a prefeed pump (17), which pumps fuel from a tank (21) via a low-pressure line system into a work chamber (5) of the high-pressure pump (1), and with at least one control valve for controlling the high-pressure pumping quantity of the high-pressure pump (1), **characterized in that** means which adjust the fuel filling flow into the work chamber (5) of the high-pressure pump (1) to the instantaneously required filling volume are inserted into the low-pressure line system, **in that** the low-pressure line system has three branches, which are filled jointly by the prefeed pump (17), of which a first branch forms a delivery line (23) to the high-pressure pump (1), a second branch forms a lubricant oil line (29) into a driving gear (31) that drives the high-pressure pump (1), and a third branch forms a return line (35) into the tank (21), the lubricant oil line (29), after emerging from the driving gear (31), discharging into the tank (21), **in that** an electric pressure control valve (37) is inserted into the return line (35), and at least one further pressure valve (25) is inserted into the delivery line (23) to the high-pressure pump (1), and these valves form the control means for filling the work chamber (5) of the high-pressure pump (1), and **in that** a further pressure valve is inserted into the delivery line (23), preferably near the discharge point into the work chamber (5) of the high-pressure pump (1), and is embodied as a check valve (27) that opens in the direction of the high-pressure pump (1).

2. Fuel injection system according to Claim 1, **characterized in that** the pressure valve (25) in the delivery line (23) is embodied as a constant pressure valve.

3. The fuel injection system according to Claim 1, **characterized in that** the lubricant oil line (29) has a restriction (33) downstream of the pump driving gear (31).

4. Fuel injection system according to Claim 1, **characterized in that** the lubricant oil line (29) discharges into the return line (35) downstream of the electric pressure control valve (37).

5. Fuel injection system according to Claim 1, **characterized in that** a high-pressure line (7) leads away from the work chamber (5) of the high-pressure pump (1) and discharges into the high-pressure collection chamber (9), and a check valve (11) opening in the direction of the high-pressure collection chamber (9) is inserted into the said high-pressure collection line.

6. Fuel injection system according to Claim 1, **characterized in that** the opening pressure of the pressure valve (25) in the delivery line (23) to the high-pressure pump (1) is greater than the minimum opening pressure of the electric pressure control valve (37).

7. Fuel injection system according to Claim 1, **characterized in that** the minimum opening pressure of the electric pressure control valve (37) is greater than the flow resistance in the lubricant oil line (29).

8. Fuel injection system according to Claim 1, **characterized in that** an additional bypass line (43) is provided between the delivery side of the prefeed pump (17) and the high-pressure collection chamber (9), and a check valve (45) opening in the direction of the high-pressure collection chamber (9) is inserted into the said bypass line.

9. Fuel injection system according to Claim 1, **characterized in that** a relief line (49) leads away from the high-pressure collection chamber (9) into the tank (21), and an electric control valve (51) is inserted into the said relief line (49).

10. Fuel injection system according to Claim 9, **characterized in that** the electric control valve (51) of the relief line (49) is preceded in the flow direction by a restriction (53).

11. Fuel injection system according to Claim 1, **characterized in that** a fuel filter (41) is inserted into the low-pressure line system, preferably near the outlet from the prefeed pump (17).

## Revendications

1. Installation d'injection de carburant de moteur à combustion interne comportant une pompe haute pression de carburant (1) remplissant une chambre collectrice à haute pression (9) avec du carburant à haute pression, des conduites d'injection (13) reliant cette chambre aux différents injecteurs (15) ainsi qu'une pompe de pré-alimentation (17) fournissant le carburant d'un réservoir (21) par un système de conduite basse pression à la chambre active (5) de la pompe haute pression (1) et au moins une soupape de commande pour commander le débit à haute pression de la pompe à haute pression (1),
**caractérisée par**
des moyens intégrés dans le système de conduite basse pression pour établir le flux de remplissage de carburant dans la chambre active (5) de la pompe haute pression (1) à partir du volume de remplissage nécessaire instantanément,
le système de conduite basse pression comportant trois dérivations remplies en commun par la pompe de pré-alimentation (17), l'une des dérivations, à savoir une première dérivation, constituant une conduite d'alimentation (23) reliée à la pompe haute pression (1), une seconde dérlvation constituant une conduite d'huile de graissage (29) d'un mécanisme d'entraînement (31) entraînant la pompe à haute pression (1) et une troisième dérivation constituant une conduite de retour (35) vers le réservoir d'alimentation (21).
la conduite d'huile de graissage (29) débouchant dans le réservoir (21) après la sortie du moteur (31).
une soupape de commande de pression électrique (37) étant placée dans la conduite de retour (35) tandis qu'au moins une autre soupape de pression (25) est intégrée dans la conduite d'alimentation (23) de la pompc haute pression (1), constituant les moyens de commande de remplissage de la chambre de travail (5) de la pompe haute pression (1), et
une autre soupape de pression est placée dans la conduite d'alimentation (23), de préférence à proximité de l'embouchure dans la chambre active (5) de la pompe haute pression (1), réalisée comme clapet anti-retour (27) s'ouvrant en direction de la pompe haute pression (1).

2. Installation d'injection de carburant selon la revendication 1,
**caractérisée en ce que**
la soupape de pression (25) est réalisée comme soupape de pression constante dans la conduite d'alimentation (23).

3. Installation d'injection de carburant selon la revendication 1.
**caractérisée en ce que**
la conduite d'huile de graissage (29) comporte un point d'étranglement (33) en aval du dispositif de pompage (31).

4. Installation d'injection de carburant selon la revendication 1.
**caractérisée en ce que**
la conduite d'huile de graissage (29) débouche dans la direction de l'écoulement après la soupape de commande de pression (37) électrique dans la conduite de retour (35).

5. Installation d'injection de carburant selon la revendication 1,
**caractérisée en ce qu'**
une conduite de haute pression (7) est issue de la chambre de travail (5) de la pompe haute pression (1), cette conduite débouchant dans la chambre collectrice à haute pression (9) et un clapet anti-retour (11) s'ouvrant en direction de la chambre collectrice à haute pression (9) est intégré dans cette conduite.

6. installation d'injection de carburant selon la revendication 1,
**caractérisée en ce que**
la pression d'ouverture de la soupape de pression (25) de la conduite d'alimentation (23) vers la conduite haute pression (1) est supérieure à la pression d'ouverture minimale de la soupape de commande de pression (37) électrique.

7. Installation d'injection de carburant selon la revendication 1,
**caractérisée en ce que**
la pression d'ouverture minimale de la soupape de commande de pression (37) électrique est supérieure à la perte de charge hydraulique dans la conduite de graissage (29).

8. Installation d'injection de carburant selon la revendication 1,
**caractérisée par**
une conduite de dérivation (43), supplémentaire, entre le côté d'alimentation de la pompe de pré-alimentation (17) et la chambre collectrice à haute pression (9), dans laquelle il est prévu un clapet anti-retour (45) s'ouvrant en direction de la chambre collectrice à haute pression (9).

9. Installation d'injection de carburant selon la revendication 1.
**caractérisée par**
une conduite de décharge (49) reliant la chambre collectrice à haute pression (9) au réservoir (21) et cette conduite est équipée d'une vanne de commande électrique (51).

10. Installation d'injection de carburant selon la revendication 9,
**caractérisée par**
un point d'étranglement (53) prévu en amont de la soupape de commande (51) électrique de la conduite de décharge (49) dans le sens de l'écoulement.

11. Installation d'injection de carburant selon la revendication 1,
**caractérisée par**
un filtre à carburant (41) prévu dans le système de conduite basse pression, de préférence à proximité de l'orifice de sortie de la pompe de pré-alimentation (17).
